# EUROPÄISCHE PATENTSCHRIFT

(11) **EP 1 572 459 B1**
(45) Veröffentlichungstag und Bekanntmachung des Hinweises auf die Patenterteilung: **01.07.2009**
(21) Anmeldenummer: 03788875.7
(22) Anmeldetag: 11.12.2003
(51) Int. Cl.: B41F 13/22

(54) **VERFAHREN ZUR TEMPERIERUNG, REGELEINRICHTUNG SOWIE VORRICHTUNG ZUR TEMPERIERUNG**
TEMPERING METHOD, CONTROL DEVICE, AND TEMPERING DEVICE
PROCEDE POUR TEMPERER, SYSTEME DE REGULATION ET DISPOSITIF POUR TEMPERER

(30) Priorität: 17.12.2002 DE 10258927; 24.06.2003 DE 10328234
(43) Veröffentlichungstag der Anmeldung: 14.09.2005
(73) Patentinhaber: Koenig & Bauer Aktiengesellschaft, 97080 Würzburg (DE)
(72) Erfinder: MÜLLER, Klaus, Georg, Matthias, 97280 Remlingen (DE)
(86) Internationale Anmeldenummer: PCT/DE2003/004098
(87) Internationale Veröffentlichungsnummer: WO 2004/054805

(56) Entgegenhaltungen:
- US-B1- 6 289 984
- PATENT ABSTRACTS OF JAPAN vol. 009, no. 326 (M-441), 21. Dezember 1985 (1985-12-21) & JP 60 161152 A (TOPPAN INSATSU KK), 22. August 1985 (1985-08-22)

## Beschreibung

Die Erfindung betrifft ein Verfahren zur Temperierung, eine Regeleinrichtung sowie eine Vorrichtung zur Temperierung, siehe Ansprüche 1, 18 bzw. 26.

Durch die DE 44 29 520 A1 ist eine Vorrichtung und ein Verfahren zur Temperierung eines Bauteiles in einer Druckmaschine bekannt, wobei das Bauteil über ein zumindest teilweise umlaufendes Fluid temperiert wird. Ein Stellglied, mittels welchem ein Mischungsverhältnis an einer Einspeisestelle zweier Fluidströme verschiedener Temperatur einstellbar ist, wird über eine zwischen der Einspeisestelle und dem Bauteil angeordnete Temperaturmessstelle gesteuert.

Die EP 0 886 577 B1 offenbart eine Vorrichtung und ein Verfahren zur Temperierung eines Bauteils, wobei eine Bauteiltemperatur mittels Sensoren überwacht und der Messwert an eine Steuereinheit gegeben wird. Weicht die am Bauteil gemessene Temperatur von einem Sollwert ab, so senkt bzw. erhöht die Steuereinheit die Temperatur eines Kühlmittels in einer Kühleinheit um eine bestimmten Betrag, wartet einen Zeitraum ab und wiederholt die Messung und die genannten Schritte bis der Sollwert wieder erreicht ist.

Durch die EP 0 383 295 A2 ist eine Temperiereinrichtung für Druckmaschinen offenbart, wobei eine Temperatur des Fluids in einer Zufuhrstrecke und eine Oberflächentemperatur des zu temperierenden Bauteils erfasst und einem Steuergerät zugeführt wird. Anhand dieser Temperaturen sowie ggf. vorgegebener Störgrößen wie z. B. verwendetes Papier, Feuchtmittelanteil und Solltemperaturen wird eine Stellgröße zur Steuerung eines Mischmotors ermittelt, welche das Verhältnis zwischen im Kreislauf geführtem und frisch temperiertem Fluid einstellt.
EP 0 383 295 A2 zeigt folgende Merkmale des Anspruchs 1: Verfahren zur Temperierung eines als Walze oder Zylinder ausgebildeten Bauteiles einer Druckmaschine mittels einer Regeleinrichtung, und wobei die Temperierung mittels eines Fluids erfolgt, dessen Temperatur an einer Einspeisstelle (16) mittels der Regeleinrichtung (13) eingestellt und welches entlang einer der Einspeisstelle (16) nachgeordneten Zuflussstrecke dem Bauteil zugeführt wird, und wobei auf der Regelstrecke durch mindestens eine bauteilnahe Messstelle (12) ein Messwert einer Temperatur ermittelt wird, wobei auf der Regelstrecke ein erster Messwert einer Temperatur an einer ersten, von der bauteilnahen zweiten Messstelle (12) beabstandeten ersten Messstelle (14) ermittelt wird.
EP 0 383 295 A2 zeigt die Merkmale des Oberbegriffs des Anspruchs 18.

Die JP 60-161152 A offenbart eine Kühlvorrichtung einer zu temperierenden Walze, wobei eine Oberflächentemperatur der Walze sowie eine Fluidtemperatur im Zuflussweg gemessen und einer Regeleinrichtung zum Vergleich mit einem Sollwert und zur Steuerung eines Ventils zugeführt werden.

Die EP 1011 037 A2 betrifft die Regelung der Wassertemperatur eines Boilers. Neben einem Temperaturmesswert für das Wasser wird ein Messwert für ein Ionisationssignal gemessen, welches Aufschluss über die Qualität der Verbrennung liefert. Zwei diesen Messwerten zugeordnete Regelprozesse sind kaskadiert miteinander verschaltet.

Die CH 520 367 offenbart ein Verfahren und eine Vorrichtung zur Temperaturregelung einer Wärmetauscheraustrittstemperatur eines Mediums. Um den Regler zur Regelung der Austrittstemperatur des Mediums schneller und gleichzeitig stabiler zu gestalten, wird zum Proportionalregler ein Differenzialanteil berücksichtigt. Eine weitere Beschleunigung des Regelprozesses für die Austrittstemperatur wird erreicht, indem die Eintrittstemperatur des dem Wärmetauscher zugeführten Wärmeträgers (= Primärkreislauf) in einem zweiten, in Kaskade zu o.g. Regelprozess geschalteten zweiten Regelstufe berücksichtigt wird. Dieser zweiten Regelstufe wird als Führungsgröße ein aus dem Ausgangssignal der ersten Stufe und dem Sollwert für die Austrittstemperatur des Mediums gebildetes Signal zugeführt.

Die US 4,734,872 betrifft eine Regelung der Temperatur eines zu prüfenden elektronischen Bauteils, welches sich zur Erwärmung in einem aufgeheizten Luftstrom befindet. Im Gegensatz zum bekannten Verfahren, wird dort vorgeschlagen, zusätzlich zur Messung und Steuerung der Luftstromtemperatur die Temperatur des zu testenden elektronischen Bauteils zu messen und den Messwert auf einen äußeren Regelkreis zu führen. Im äußeren Regelkreis wird dieser mit dem Sollwert verglichen, und die Differenz anhand einer P- und I-Glieder enthaltenden Funktion zu einer Luftstromsolltemperatur verrechnet.

Der Erfindung liegt die Aufgabe zugrunde, ein Verfahren zur Temperierung, eine Regeleinrichtung sowie eine Vorrichtung zur Temperierung zu schaffen.

Die Aufgabe wird erfindungsgemäß durch die Merkmale der Ansprüche 1, 18 bzw. 26 gelöst.

Die mit der Erfindung erzielbaren Vorteile bestehen insbesondere darin, dass die Regelung auch bei vorliegen größerer Transportstrecken für das Temperiermedium sehr schnell und stabil arbeitet. Die kurze Reaktionszeit ermöglicht den Einsatz in Anwendungen und Prozessen mit hohen dynamischen Anteilen. So ist die vorliegende Temperierung auch dort von großem Vorteil, wo schnelle Änderungen in einem Temperatursollwert nachvollzogen werden müssen und/oder wo sich äußere Bedingungen, wie z. B. Energieeintrag durch Reibung oder Außentemperatur, sehr schnell ändern.

Die schnelle Regelung trotz ggf. langer Transportwege für das Fluid wird einerseits dadurch erreicht, dass einem die Temperatur am Bauteil überwachenden Regelkreis weitere, insbesondere zwei Regelkreise, unterlagert sind. Auch kann in einer vereinfachten Ausführung die direkte Ermittlung der Temperatur des Bauteils unterbleiben und ein die Temperatur am Eintritt in das Bauteil überwachender Regelkreis durch einen weiteren Regelkreis unterlagert werden. Die Regelstrecke vom Ort der Aufbereitung des Temperiermediums (Mischen, Heizen, Kühlen) bis zum Zielort, z. B. dem Bauteil selbst oder dem Eintritt in das Bauteil, ist somit in mehrere Teilstrecken und -laufzeiten unterteilt.

Von großem Vorteil ist hierbei, dass ein innerster Regelkreis die Temperiermitteltemperatur bei der Aufbereitung (Mischen, Heizen, Kühlen) bereits äußerst ortsnah überwacht und regelt, so dass ein ggf. bei der Aufbereitung auftretender Fehler bereits am Anfang der Transportstrecke detektiert und ausgeregelt wird, und nicht erst bei Erreichen des Bauteils festgestellt und eine Maßnahme getroffen wird.

Von besonderem Vorteil sind Ausführungen, bei denen eine Vorsteuerung bzgl. des Wärmeflusses (Verluste), bzgl. der Laufzeiten und/oder bzgl. der Maschinendrehzahl erfolgt. Eine weitere Beschleunigung des Regelprozesses ist durch Vorsteuerung bzgl. einer Amplitudenüberhöhung und/oder im Hinblick auf das Einbeziehen der Rücklauftemperatur zu erreichen.

Ausführungsbeispiele der Erfindung sind in den Zeichnungen dargestellt und werden im Folgenden näher beschrieben.

Es zeigen:
- Fig. 1: eine schematische Darstellung der Temperierstrecke mit erstem Ausführungsbeispiel für die Regeleinrichtung bzw. den Regelprozess;
- Fig. 2: ein zweites Ausführungsbeispiel für die Regeleinrichtung bzw. den Regelprozess;
- Fig. 3: ein drittes Ausführungsbeispiel für die Regeleinrichtung bzw. den Regelprozess;
- Fig. 4: ein viertes Ausführungsbeispiel für die Regeleinrichtung bzw. den Regelprozess;
- Fig. 5: eine Weiterbildung der Ausführung gemäß Fig. 1 bis 4 den inneren Regelkreis betreffend;
- Fig. 6: eine Weiterbildung der Ausführung gemäß Fig. 1 bis 4 den äußeren Regelkreis betreffend;
- Fig. 7: eine schematische Darstellung eines laufzeitbasierten Reglers;
- Fig. 8: einen detaillierteren Ausschnitt der in Fig. 1 dargestellten Temperierstrecke;
- Fig. 9: ein erstes Ausführungsbeispiel für eine Verwirbelungskammer;
- Fig. 10: ein zweites Ausführungsbeispiel für eine Verwirbelungskammer;
- Fig. 11: ein drittes Ausführungsbeispiel für eine Verwirbelungskammer.

Ein Bauteil 01 einer Maschine, z. B. einer Druckmaschine, soll temperiert werden. Das Bauteil 01 der Druckmaschine ist z. B. Teil eines nicht dargestellten Druckwerkes, insbesondere eine farbführende Walze 01 eines Druckwerkes. Diese Walze 01 kann als Walze 01 eines Farbwerkes, z. B. als Rasterwalze 01, oder als Zylinder 01 des Druckwerkes, z. B. als Formzylinder 01, ausgeführt sein. Besonders vorteilhaft ist die nachfolgend beschriebene Einrichtung und das Verfahren zur Temperierung zusammen mit einem Druckwerk für den wasserlosen Offsetdruck, d. h. einem Druckwerk ohne den Einsatz von Feuchtmittel, einsetzbar. Im Druckwerk, insbesondere einem Druckwerk für den wasserlosen Offsetdruck, ist die Qualität in der Farbübertragung äußerst stark abhängig von der Temperatur der Farbe und/oder der farbführenden Oberflächen (z. B. Mantelfläche von Walzen 01 oder Zylindern 01). Darüber hinaus ist die Qualität in der Farbübertragung auch noch empfindlich gegenüber einer Spaltgeschwindigkeit, also der Maschinendrehzahl.

Die Temperierung erfolgt über ein Temperiermedium, insbesondere ein Fluid wie z. B. Wasser, welches über eine Temperierstrecke 02 mit dem Bauteil 01 in thermische Wechselwirkung gebracht wird. Soll das Bauteil 01 mit dem Fluid angeströmt werden, so kann das Fluid auch ein Gas oder Gasgemisch, wie z. B. Luft sein. Zur Temperierung wird dem Bauteil 01 in einem ersten Kreislauf 03 das Fluid zugeführt, durchströmt oder umströmt das Bauteil 01, nimmt Wärme auf (kühlen) oder gibt Wärme ab (heizen) und strömt entsprechend erwärmt oder abgekühlt wieder zurück. In diesem ersten Kreislauf 03 kann ein Heiz- oder Kühlaggregat angeordnet sein, welches zur Herstellung der gewünschten Fluidtemperatur dienen kann.

In der vorteilhaften Ausgestaltung nach Fig. 1 steht der erste Kreislauf 03 jedoch als Sekundärkreislauf 03 in Verbindung zu einem zweiten Kreislauf 04, einem Primärkreislauf 04, in welchem das Fluid mit einer definierten und weitgehend konstanten Temperatur Tv, z. B. Vorlauftemperatur Tv, umläuft. Eine Temperiereinrichtung, z. B. ein Thermostat, ein Heiz- und/oder Kühlaggregat etc., welches für die Vorlauftemperatur Tv sorgt, ist hier nicht dargestellt. Über eine Verbindung 05 zwischen Primär- und Sekundärkreislauf 03; 04 kann an einer ersten Verbindungsstelle 06 des Primärkreislaufes 04 über ein Stellglied 07, z. B. ein steuerbares Ventil 07, Fluid aus dem Primärkreislauf 04 entnommen und dem Sekundärkreislauf 03 zudosiert werden. An einer zweiten Verbindungsstelle 08 wird, je nach Zufuhr neuen Fluids an der Verbindungsstelle 06, Fluid vom Sekundärkreislauf 03 an einer Verbindungsstelle 10 über eine Verbindung 15 in den Primärkreislauf 04 zurückgegeben. Hierzu befindet sich beispielsweise das Fluid im Bereich der ersten Verbindungsstelle 06 auf einem höheren Druckniveau als im Bereich der zweiten Verbindungsstelle 08. Eine Differenz Δp im Druckniveau wird z. B. durch ein entsprechende Ventil 09 zwischen den Verbindungsstellen 06; 08 erzeugt.

Das Fluid, bzw. ein Großteil des Fluids, wird durch einen Antrieb 11, beispielsweise durch eine Pumpe 11, eine Turbine 11 oder in sonstiger Weise, auf einer Zuflussstrecke 12, durch das Bauteil 01, einer Rückflussstrecke 13 und einer Teilstrecke 14 zwischen Zufluss- und Rückflussstrecke 12; 13 im Sekundärkreislauf 03 zirkuliert. Je nach Zufuhr über das Ventil 07 fließt nach Durchlaufen des Bauteils 01 eine entsprechende Menge Fluid über die Verbindung 15 in den Primärkreislauf 04 ab bzw. eine entsprechend verminderte Menge Fluids durch die Teilstrecke 14. Der über die Teilstrecke 14 zurückfließende Teil und der frisch über das Ventil 07 an einer Einspeis- bzw. Einspritzstelle 16 zugeführte Teil vermischen sich und bilden nun das zur Temperierung gezielt temperierte Fluid. Zur Verbesserung der Durchmischung ist in vorteilhafter Ausführung möglichst direkt hinter der Einspritzstelle 16, insbesondere zwischen der Einspritzstelle 16 und der Pumpe 11, eine Verwirbelungsstrecke 17, insbesondere eine Verwirblungskammer 17, angeordnet.

Im o. g. Fall, dass nicht mittels eines Primärkreislaufs 04, sondern mittels eines Heiz- oder Kühlaggregates temperiert wird, entspricht die Einspeis- bzw. Einspritzstelle 16 dem Ort des Energieaustausches mit dem betreffenden Heiz- oder Kühlaggregat und das Stellglied 07 beispielsweise einer dem Heiz- oder Kühlaggregat zugeordneten Leistungssteuerung o. ä. Die Verbindungsstelle 10 im Kreislauf 03 entfällt, da das Fluid insgesamt im Kreislauf 03 zirkuliert und an der Einspeisestelle 16 Energie zu- oder abgeführt bzw. Wärme oder Kälte "eingespeist" wird. Das Heiz- oder Kühlaggregat entspricht hierbei z.B. dem Stellglied 07.

Durch die Temperierung soll letztlich eine bestimmte Temperatur θ₃ des Bauteils 01, insbesondere im Fall einer Walze 01 die Oberflächentemperatur θ₃ auf der Walze 01 auf einen bestimmten Sollwert θ_{3,soll} eingestellt bzw. gehalten werden. Dies erfolgt durch Messung einer aussagekräftigen Temperatur einerseits und ein Regeln der Zufuhr an Fluid aus dem Primär- 04 in den Sekundärkreislauf 03 zur Erzeugung einer entsprechenden Mischtemperatur andererseits.

Wesentlich ist es nun, dass in der vorliegenden Vorrichtung bzw. im vorliegenden Verfahren zwischen der Einspritzstelle 16 und einem Austritt des zu temperierenden Bauteils 01 mindestens zwei Messstellen M1; M2; M3 mit Sensoren S1; S2; S3 vorgesehen sind, wobei eine der Messstellen M1 nahe der Einspritzstelle 16 und mindestens eine der Messstellen M2; M3 im Bereich des bauteilnahen Endes der Zuflussstrecke 12 und/oder im Bereich des Bauteils 01 selbst angeordnet ist. Das Ventil 07, die Pumpe 11, die Einspritzstelle 16 sowie die Verbindungsstellen 06; 08 sind i. d. R. räumlich nah zueinander, und z. B. in einem strichliiert angedeuteten Temperierschrank 18 angeordnet. Zufluss- und Rückflussstrecke 12; 13 zwischen dem Bauteil 01 und dem nicht explizit dargestellten Austritt bzw. Eintritt in den Temperierschrank 18 weisen i. d. R. eine gegenüber den übrigen Wegstrecken vergleichsweise große Länge auf, was in Fig. 1 durch jeweilige Unterbrechungen angedeutet ist. Die Orte für die Messung sind nun so gewählt, dass mindestens je eine Messstelle M1 im Bereich des Temperierschrankes 18 und eine Messstelle M2; M3 bauteilnah, also am Ende der langen Zuflussstrecke 12 angeordnet ist.

Im Ausführungsbeispiel nach Fig. 1 erfolgt die Messung einer ersten Temperatur θ₁ zwischen der Einspritzstelle 16 und der Pumpe 11, insbesondere zwischen einer Verwirbelungsstrecke 17 und der Pumpe 11, mittels eines ersten Sensors S1. Eine zweite Temperatur θ₂ wird mittels eines zweiten Sensors S2 im Bereich des Eintrittes in das Bauteil 01 ermittelt. Die Temperatur θ₃ wird in Fig. 1 ebenfalls durch Messung ermittelt, und zwar durch einen auf die Oberfläche der Walze 01 gerichteten Infrarot-Sensor (IR-Sensor) S3. Der Sensor S3 kann auch im Bereich der Mantelfläche angeordnet sein oder wie unten erläutert u. U. auch entfallen.

Die Temperierung erfolgt mit Hilfe einer Regeleinrichtung 21 bzw. eines Regelungsprozesses 21, welcher im Folgenden näher beschrieben ist. Der Regeleinrichtung 21 (Fig. 1) liegt eine mehrschleifige, hier dreischleifige Kaskadenregelung zu Grunde. Ein innerster Regelkreis weist den Sensor S1 kurz hinter der Einspritzstelle 16, einen ersten Regler R1 und das Stellglied 07, d.h. das Ventil 07, auf. Der Regler R1 erhält als Eingangsgröße eine Abweichung Δθ₁ des Messwertes θ₁ von einem (korrigierten) Sollwert 9_{1,soll,k} (Knoten K1) und wirkt entsprechend seines implementierten Regelverhaltens und/oder Regelalgorithmus mit einem Stellbefehl Δ auf das Stellglied 07. D. h. je nach Abweichung des Messwertes θ₁ vom korrigierten Sollwert θ_{1,soll,k} öffnet oder schließt er das Ventil 07 oder behält die Stellung bei. Der korrigierte Sollwert θ_{1,soll,k} wird nun nicht wie sonst üblich direkt durch eine Steuerung oder manuell vorgegeben, sondern wird unter Verwendung einer Ausgangsgröße mindestens eines zweiten, weiter "außen" liegenden Regelkreises gebildet. Der zweite Regelkreis weist den Sensor S2 kurz vor dem Eintritt in das Bauteil 01 sowie einen zweiten Regler R2 auf. Der Regler R2 erhält als Eingangsgröße eine Abweichung Δθ₂ des Messwertes θ₂ am Sensor S2 von einem korrigierten Sollwert θ_{2,soll,k} (Knoten K2) und erzeugt an seinem Ausgang entsprechend seines implementierten Regelverhaltens und/oder Regelalgorithmus eine mit der Abweichung Δθ₂ korrelierte Größe dθ₁ (Ausgangsgröße dθ₁), welche mit zur Bildung des o. g. korrigierten Sollwertes θ_{1,sooll,k} für den ersten Regler R1 herangezogen wird. D. h. je nach Abweichung des Messwertes θ₂ vom korrigierten Sollwert θ_{2,soll},ₖ wird über die Größe dθ₁ Einfluss auf den zu bildenden korrigierten Sollwert θ_{1,soll,k} des ersten Reglers R1 genommen.

In einer bevorzugten Ausführung wird der korrigierte Sollwert θ_{1,soll,k} für den ersten Regler R1 an einem Knoten K1' (z.B. Addition, Subtraktion) aus der Größe dθ₁ und einem theoretischen Sollwert θ_{1,soll} gebildet. Der theoretische Sollwert θ_{1,soll} wiederum wird in einem Vorsteuerglied bzgl. des Wärmeflusses V_{WF} gebildet. Das Vorsteuerglied V_{WF} , hier V₁,_{WF} (Index 1 für die Sollwertbildung des ersten Regelkreises) berücksichtigt den Wärmeaustausch (Verluste etc.) des Fluids auf einer Teilstrecke und basiert auf Erfahrungswerten (Expertenwissen, Eichmessungen etc.). So berücksichtigt das Vorsteuerglied V₁,_{WF} beispielsweise die Wärme- bzw. Kälteverluste auf der Teilstrecke zwischen den Messstellen M1 und M2, indem es einen entsprechend erhöhten bzw. erniedrigten theoretischen Sollwert θ'_{1,soll} bildet, welcher dann zusammen mit der Größe dθ₁ zum korrigierten Sollwert θ_{1,soll,k} für den ersten Regler R1 verarbeitet wird. Im Vorsteuerglied V_{WF} ist ein Zusammenhang zwischen der Eingangsgröße (Sollwert θ_{3,soll} bzw. θ'_{2,soll} bzw. s.u. θ'_{2,soll,n}) und einer korrigierten Ausgangsgröße (modifizierter Sollwert θ'_{2,soll} bzw. s.u. θ'_{2,soll,n} bzn. θ'_{1,soll,n}) fest vorgehalten, der vorzugsweise über Parameter oder in sonstiger Weise nach Bedarf änderbar ist.

Prinzipiell ist eine einfache Ausführung der Regeleinrichtung möglich, in welcher lediglich die beiden ersten genannten Regelkreise die Kaskadenregelung bilden. In diesem Fall würde dem Vorsteuerglied V_{1,WF} als Eingangsgröße von einer Maschinensteuerung oder manuell ein definierter Sollwert θ_{2,soll} vorgegeben. Dieser würde auch zur Bildung der o. g. Abweichung Δθ₂ vor dem zweiten Regler R2 herangezogen.

In der in Fig. 1 dargestellten Ausführung weist die Regeleinrichtung 21 jedoch drei kaskadierte Regelkreise auf. Der korrigierte Sollwert θ_{2,soll,k} vor dem zweiten Regler R2 wird nun ebenfalls nicht wie sonst üblich direkt durch eine Steuerung oder manuell vorgegeben, sondern wird unter Verwendung einer Ausgangsgröße eines dritten, äußeren Regelkreises gebildet. Der dritte Regelkreis weist den Sensor S3 auf, welcher die Temperatur auf oder im Bereich der Mantelfläche detektiert, sowie einen dritten Regler R3. Der Regler R3 erhält als Eingangsgröße eine Abweichung Δθ₃ des Messwertes θ₃ am Sensor S3 von einem Sollwert θ_{3,soll} (Knoten K3) und erzeugt an seinem Ausgang entsprechend seines implementierten Regelverhaltens und/oder Regelalgorithmus eine mit der Abweichung Δθ₃ korrelierte Größe dθ₂, welche mit zur Bildung des o. g. korrigierten Sollwertes θ_{2,soll},ₖ für den zweiten Regler R2 herangezogen wird. D. h. je nach Abweichung des Messwertes θ₃ vom durch eine Maschinensteuerung oder manuell vorgegebenen Sollwert θ_{3,soll} (oder einem korrigierten Sollwert θ"_{3,soll} , s.u.) wird über die Größe dθ₂ Einfluss auf den zu bildenden korrigierten Sollwert θ_{2,soll,k} des zweiten Reglers R2 genommen.

Der korrigierte Sollwert θ_{2,soll,k} für den zweiten Regler R2 wird an einem Knoten K2' (z.B.

Addition, Subtraktion) aus der Größe dθ₂ und einem theoretischen Sollwert θ'_{2,soll} (oder θ"_{2,soll} s.u.) gebildet. Der theoretische Sollwert θ'_{2,soll} wird wieder in einem Vorsteuerglied bzgl. des Wärmeflusses V_{2,WF} gebildet. Das Vorsteuerglied V_{2,WF} berücksichtigt beispielsweise hier die Wärme- bzw. Kälteverluste auf der Teilstrecke zwischen den Messstellen M2 und M3, indem es einen entsprechend erhöhten bzw. erniedrigten theoretischen Sollwert θ'_{2,soll} bildet, welcher dann zusammen mit der Größe dθ₂ zum korrigierten Sollwert θ_{2,soll,k} für den zweiten Regler R2 verarbeitet wird.

Das beschriebene Verfahren beruht somit zum einen auf der Messung der Temperatur direkt hinter der Einspritzstelle 16 sowie mindestens einer Messung nahe dem zu temperierenden Bauteil 01. Zum zweiten wird eine besonders kurze Reaktionszeit der Regelung dadurch erreicht, dass mehrere Regelkreise kaskadenartig ineinander greifen und bereits bei der Sollwertbildung für den inneren Regelkreis ein näher am Bauteil 01 befindlicher Messwert θ₂; θₛ berücksichtigt wird. Zum dritten wird eine besonders kurze Reaktionszeit durch eine Vorsteuerung erreicht, welche Erfahrungswerte für auf der Temperierstrecke 02 zu erwartende Verluste einbringt. Einem näher am Stellglied 07 befindlichen Regelkreis wird somit in Erwartung von Verlusten bereits ein um einen Erfahrungswert entsprechend erhöhter oder erniedrigter Sollwert vorgegeben.

In einer vorteilhaften Ausführung nach Fig. 2 weist die Regeleinrichtung 21 neben dem Vorsteuerglied bzgl. des Wärmeflusses V_{1,WF}; V_{2,WF} weitere Vorsteuerungen auf:

Wie aus Fig. 1 ersichtlich, benötigt das Fluid beispielsweise für die Strecke vom Ventil 07 bis zum Sensor S2 eine endliche Laufzeit T_{L2}. Darüber hinaus ändert sich beim Stellen des Stellgliedes 07 die jeweilige Mischtemperatur nicht augenblicklich auf den gewünschten Wert (z.B. Trägheit des Ventils, Aufwärmung bzw. Abkühlung der Rohrwandungen und Pumpe), sondern unterliegt einer Zeitkonstanten Tₑ₂. Wird dies wie in der Ausführung nach Fig. 1 nicht berücksichtigt, so kann es zu stärkeren Überschwingem bei der Steuerung kommen, da beispielsweise ein Befehl zur Öffnung des Ventils 07 erfolgt ist, das Ergebnis dieser Öffnung, nämlich entsprechend wärmeres oder kälteres Fluid, jedoch noch nicht am Messort der Messstelle M2 angekommen sein kann, der entsprechende Regelkreis darauf hin jedoch fälschlicherweise weitere Stellbefehle zur Öffnung ausgibt. Ebenso verhält es sich mit der Strecke vom Ventil 07 bis zur Detektion der Temperatur durch den Sensor S3 mit der Laufzeit T'_{L3} und einer Zeitkonstanten T'ₑ₃ , wobei hierbei das gestrichene Bezugszeichen zum Ausdruck bringt, dass es sich hierbei nicht um die Zeit bis zur Detektion der Fluidtemperatur im Bereich des Walzenmantels handeln muss, sondern um die Zeit bis zur Detektion der Temperatur der Walzenoberfläche bzw. des Walzenmantels.

Aufgrund der Totzeit (entspricht Laufzeit T_{L2} bzw. T'_{L3}) und der Zeitkonstanten Tₑ₂ bzw. T'ₑ₃ werden die Streckenreaktionen auf die Aktivitäten des innersten Reglers R1 hin auf der Ebene der beiden äußeren Regler R2; R3 zunächst nicht sichtbar. Um eine dadurch bedingte Doppel-Reaktion dieser Regler, welche übertrieben falsch und nicht rückholbar wäre, zu vermeiden bzw. zu verhindern, ist bei der Bildung des Sollwertes in einem oder mehreren der Regelkreise ein Vorsteuerglied bzgl. der Laufzeit und/oder der Zeitkonstanten V_{LZ} als Streckenmodellglied vorgesehen, mittels welchem die zu erwartende natürliche "Verzögerung" im Ergebnis einer Änderung am Stellglied 07 berücksichtigt wird. Mittels des Vorsteuergliedes bzgl. der Laufzeit und/oder der Zeitkonstanten V_{LZ} wird die tatsächlich durch das Fluid benötigte Laufzeit (anhand von Erfahrungswerten oder vorzugsweise durch Messwertaufzeichnung oder durch rechnerische Abschätzung ermittelt) in der Regelung simuliert. Die äußeren Regler R2; R3 reagieren nun nur noch auf diejenigen Abweichungen, die unter Berücksichtigung der modellierten Streckeneigenschaften nicht zu erwarten und somit tatsächlich korrekturbedürftig sind. Gegenüber den ohnehin zu erwartenden Regelabweichungen, die physikalisch unvermeidbar sind und um die sich der innerste Regler R1 bereits "lokal" kümmert, werden die äußeren Regler R2; R3 durch diese Symmetrierung "blind" gemacht. Das "Vorsteuerglied" V_{LZ} wirkt so in der Art eines "Laufzeit- und Verzögerungsgliedes" V_{LZ}. Im Vorsteuerglied V_{LZ} ist die genannte dynamische Eigenschaft (Laufzeit und

Verzögerung) abgebildet und fest vorgehalten, aber vorzugsweise über Parameter oder in sonstiger Weise nach Bedarf änderbar. Hierzu sind entsprechende Parameter T*_{L2};T*ₑ₂;T*_{L3};T*ₑ₃, die z.B. die reale Laufzeit T_{L2} bzw. T'_{L3} und/oder die Ersatzzeitkonstante Tₑ₂.bzw. Tₑ₃ nachbilden und repräsentieren sollen, am Vorsteuerglied V_{LZ} einstellbar. Die Einstellung soll so erfolgen, dass hiermit ein rechnerisch erzeugter virtueller dynamischer Sollwertverlauf, beispielsweise Sollwert θ"_{2,soll} bzw. θ"_{3,soll}, im wesentlichen zeitlich synchron mit dem entsprechenden Verlauf des Messwertes θ₂ bzw. θ₃ für die Temperatur am zugeordneten Sensor S2 bzw. S3 am Knoten K2 bzw. K3 verglichen wird.

Für den äußeren Regelkreis entspricht der virtuelle, veränderte Sollwert θ"_{3,soll} dem mit dem Messwert zu vergleichenden Sollwert θ_{3,soll,k}, da er nicht durch einen weiteren Regelkreis korrigiert wird. Daneben ist im Ausführungsbeispiel kein Vorsteuerglied V_{LZ} für den innersten Regelkreis vorgesehen (sehr kurze Wege bzw. Laufzeit). In Vereinheitlichung der Nomenklatur stellt hier der Sollwert θ'_{3,soll} ohne weitere Veränderung somit den Sollwert θ"_{3,soll} dar.

Ein derartiges das Streckenmodell repräsentierende Vorsteuerglied V_{LZ} ist zumindest für die Sollwertbildung des Regelkreises bzw. der Regelkreise vorgesehen, welche dem bauteilnahen Sensor S2 bzw. den bauteilnahen Sensoren S2; S3 zugeordnet sind. Im Beispiel weisen die beiden äußeren Regelkreise in ihrer Sollwertbildung ein derartiges Vorsteuerglied V_{LZ,2}; V_{LZ,3} auf. Sollte sich auch die Wegstrecke zwischen dem Ventil 07 und dem Sensor S1 als zu groß und störend herausstellen, so ist es auch möglich, ein entsprechendes Vorsteuerglied V_{LZ,1} bei der Sollwertbildung für den inneren Regelkreis vorzusehen.

Eine weitere Verbesserung der Regeldynamik lässt sich in Weiterbildung der genannten Regeleinrichtung gemäß Fig. 3 erreichen, wenn die Umsetzung des gewünschten Sollwertverlaufs auf der Ebene des innersten Regelkreises durch ein Vorhalteglied V_{VH,i} in Form eines Zeitkonstantentauschers z.B. 1.Ordnung (Lead-Lag-Filter) schneller und schleppabstandsärmer gemacht wird. Diese Vorsteuerung in Form des Vorhaltegliedes V_{VH} bewirkt zunächst eine Amplitudenüberhöhung (Überkompensation) in der Reaktion, um den Regelprozess in einer jeweiligen Anfangsphase zu beschleunigen, und kehrt dann zur Neutralität zurück.

Um jegliche Stabilitätsprobleme auszuschließen, erfolgt diese Maßnahme bevorzugt nur in dem nicht durch Istwerte beeinflussten Sollwertanteil, d.h. vor dem jeweiligen Knoten K1'; K2' (Addier- bzw. Subtrahierpunkt etc. je nach Vorzeichen). Um die Symmetrierung bei den äußeren Reglern R2; R3 aufrechtzuerhalten, muss diese dynamische Maßnahme dort dann auch durch entsprechende Vorhalteglieder V_{VH,2} bzw. V_{VH,3} ausgeglichen werden, die zusätzlich zu den genannten Vorsteuerungen V_{WF} bezüglich des Wärmeflusses und V_{LZ} bzgl. der Laufzeit und/oder der Zeitkonstanten bei der Sollwertbildung des folgenden Regelkreises wirken.

Im Vorsteuerglied V_{VH,i} ist die Verlaufseigenschaft der genannten Überhöhung (relativ zum Eingangssignal) abgebildet und fest vorgehalten, aber in Höhe und Verlauf vorzugsweise über Parameter oder in sonstiger Weise nach Bedarf änderbar. Entsprechend der physikalischen Reihenfolge ist das Vorhalteglied V_{VH,i} bzgl. des Signalweges bevorzugt vor dem Vorsteuerglied V_{LZ} (falls vorhanden) und nach dem Vorsteuerglied V_{WF} (falls vorhanden) angeordnet. Das Vorsteuerglied V_{VH} ist auch in einer der Ausführungen nach Fig. 1 bis 4 unabhängig vom Vorhandensein der Vorsteuerglieder V_{LZ} , V_{DZ}, oder V_{AB} (s.u.) oder zusätzlich einsetzbar.

Eine weitere Verbesserung der Regeldynamik lässt sich in Weiterbildung der Regeleinrichtungen nach Fig. 1, 2 oder 3 erreichen, wenn zusätzlich zu den genannten Vorsteuerungen V_{WF} bezüglich des Wärmeflusses, bzgl. der Laufzeit und/oder der Zeitkonstanten V_{LZ} und/oder dem Vorhalteglied V_{VH} eine Vorsteuerung bezüglich der Maschinendrehzahl V_{DZ} erfolgt (Fig. 4). In Abhängigkeit von einer Maschinendrehzahl n wird in einem Druckwerk mehr oder weniger starke Reibungswärme produziert. Soll der Massenstrom des Fluids im wesentlichen konstant gehalten werden, so lässt sich eine erhöhte Reibungswärme lediglich über Absenkung der Fluidtemperatur erzielen und umgekehrt. Die oben beschriebene Regeleinrichtung würde zweifelsohne im Laufe der zeit auf die Änderung in der Reibungswärme durch Absenkung bzw. Erhöhung der Fluidtemperatur reagieren, jedoch erst, wenn die Temperatur am Sensor S3 die unerwünschte Temperatur anzeigt.

Um die Dynamik der Regeleinrichtung 21, insbesondere bei wechselnden Betriebsbedingungen (Anlaufphase, Drehzahlwechsel etc.), weiter zu erhöhen, ist das Vorsteuerglied bzgl. der Drehzahl V_{DZ} vorgesehen, welches grundsätzlich sämtlichen unterlagerten Sollwertbildungen, die somit Stellgrößencharakter haben, d. h. der Bildung der Sollwerte θ"_{1,soll} ; θ"_{2,soll} ; θ"_{3,soll} überlagert sein kann. Die Überlagerung des äußeren Regelkreises macht jedoch keinen Sinn, solange der Messwert des Sensors S3 den technologisch letztgültigen Istwert (z.B. die Temperatur der wirksamen Fläche, d. h. der Mantelfläche selbst) darstellt. Daher wirkt im Ausführungsbeispiel das Vorsteuerglied V_{DZ} lediglich auf die Bildung der Sollwerte θ"_{1,soll} und θ"_{2,soll}, und zwar indem ein Korrekturwert dθₙ dem durch das dem zweiten Regelkreis vorgelagerte Vorsteuerglied V_{2,WF} erzeugten theoretischen Sollwert θ'_{2,soll} überlagert wird. Der hieraus entstandene Sollwert θ'_{2,soll,n} wird direkt oder über entsprechende Vorsteuerglieder V_{VH,i} und/oder V_{LZ,i} zur Sollwertbildung des zweiten Regelkreises (R2) und gleichzeitig über das Vorsteuerglied V_{WF,i} und ggf. das Vorsteuerglied V_{VH,i}zur Sollwertbildung des ersten Regelkreises (R1) herangezogen. Im Vorsteuerglied V_{DZ} ist ein Zusammenhang zwischen der Maschinendrehzahl n und einer geeigneten Korrektur fest vorgehalten, der vorzugsweise über Parameter oder in sonstiger Weise nach Bedarf änderbarer ist. Das Vorsteuerglied V_{DZ} ist auch in einer der Ausführungen nach Fig. 1 bis 4 unabhängig vom Vorhandensein der Vorsteuerglieder V_{LZ}, V_{VH}, (s.u.) oder V_{AB} (s.u.) oder zusätzlich einsetzbar.

Misst der Sensor S3 jedoch nicht die Mantelfläche, sondern eine weiter im Innen des Bauteils liegende Temperatur (die technologisch nicht die letztgültige Temperatur ist), so kann es auch sinnvoll sein, das Vorsteuerglied V_{DZ} auch auf den äußeren Regelkreis (R3) wirken zu lassen. Gleiches gilt für einen äußeren Regelkreis, der den Messwert nicht direkt vom Bauteil 01, sondern aus einem nach Durchfluss des Bauteils 01 angeordneten Sensor S4; S5 (siehe Fig. 1 und 5), u. U. verknüpft mit dem Messwert aus S2, bezieht.

In Fig. 4 ist in Weiterbildung unmittelbar vor dem Knoten K1 zur Bildung des korrigierten Sollwertes θ_{1,soll,k} ein weiteres Vorsteuerglied V_{AB} als dynamisches Modellglied, z. B. ein Anstiegsbegrenzer V_{AB} , insbesondere nichtlinear, vorgesehen. Dieser empfindet die endliche Stellzeit (ungleich Null) und die reale Begrenztheit des Stellgliedes 07 im Hinblick auf seinen maximalen Stellweg nach, d. h. auch bei Anforderung einer sehr starken Änderung kann nur eine begrenzte Öffnung des Ventils 07 und damit eine begrenzte Menge an temperiertem Fluid aus dem Primärkreislauf 04 zugeführt werden. Im Vorsteuerglied V_{AB} ist die genannte Anstiegsbegrenzung (Ventileigenschaft) abgebildet und fest vorgehalten, aber vorzugsweise über Parameter oder in sonstiger Weise nach Bedarf änderbar. Das Vorsteuerglied V_{AB} ist auch in einer der Ausführungen nach Fig. 1 bis 3 unabhängig vom Vorhandensein der Vorsteuerglieder V_{LZ,i} , V_{VH,i}, oder V_{DZ} oder zusätzlich einsetzbar.

Fig. 5 zeigt eine Weiterbildung der bisherigen Ausführungen des ersten Regelkreises, unabhängig davon, ob nach Ausführungen gemäß Fig. 1, 2, 3 oder 4. Ein Messwert θ₅ eines Sensors S5 wird nahe der oder im Bereich der Teilstrecke 14, d. h. in kurzem Abstand zum Einspritzpunkt 16 erfasst und zusätzlich zur Regelung im innersten Regelkreis herangezogen. Hierzu wird der Messwert θ₅ als Eingangswert in ein weiteres Vorsteuerglied V_{NU} zur dynamischen Nullpunktunterdrückung geführt. Der Messwert θ₅ gibt Information darüber, mit welcher Temperatur das rücklaufende Fluid für die bevorstehende Mischung mit eingespeistem, Kühl- oder Heizfluid zur Verfügung stehen wird. Ändert sich der Messwert plötzlich stark, beispielsweise die Temperatur fällt stark ab, so wird durch das Vorsteuerglied V_{NU} ein entsprechend entgegengesetztes Signal σ, beispielsweise eine starke Erhöhung der Öffnung am Ventil 07, erzeugt und dem Regler R1 zugeführt. Das Vorsteuerglied V_{NU} bewirkt somit ein Entgegensteuern einer am Sensor S1 in kürze zu erwartenden Änderung, noch bevor diese dort eingetreten ist. Durch diese Störgrößenaufschaltung wird diese Änderung dann im Idealfall dort gar nicht mehr eintreten.

Der Funktionsverlauf und die Verstärkung des Vorsteuerglied V_{NU} für diese Rücklauftemperatur-Vorsteuerung sind fest vorgehalten und über Parameter vorzugsweise veränderbar.

Fig. 6 zeigt eine Weiterbildung der bisherigen Ausführungen des äußeren Regelkreises, unabhängig davon, ob nach Ausführungen gemäß Fig. 1, 2, 3 oder 4. Im Unterschied zu den bisherigen Ausführungen wird für den äußeren Regelkreis des Reglers R3 nicht ein Messwert θ₃ eines die Bauteiloberfläche detektierenden, oder in der Mantelfläche befindlichen Sensors S3, sondern die Messwerte θ₂ und θ₄ bauteilnaher Sensoren S2 und S4 in Zufluss- und Rückflussstrecke 12; 13 verwendet. Diese werden zusammen mit einem Drehzahlsignal n in einer logischen Einheit L bzw. in einem logischen Prozess L anhand eines fest hinterlegten, aber vorzugsweise veränderbaren Algorithmus zu einem Ersatzmesswert θ₃, z.B. der Ersatztemperatur θ̅₃ des Bauteils 01 (bzw, dessen Oberfläche) verarbeitet. Dieser Ersatzmesswert θ̅₃ wird als Messwert bzw. Temperatur θ̅₃ anstelle des Messwertes θ̅₃ entsprechend der vorgenannten Ausführungsbeispiele ab dem Knoten K3 weitergeführt.

Die Regler R1 ; R2; R3 aus den Ausführungsbeispielen gemäß Fig. 1 bis 4 sind in einer einfachen Ausführung als PI-Regler R1; R2; R3 ausgeführt.

In vorteilhafter Ausführung sind jedoch zumindest die Regler R2 und R3 als sog. "Laufzeitbasierte Regler" bzw. "Smith-Regler" ausgeführt. Die Laufzeitbasierten Regler R2 und R3, insbesondere Laufzeitbasierte Pl-Regler R2 und R3, sind in Fig. 7 als Ersatzschaltbild dargestellt und parametriert. Der Regler R2; R3 weist als Eingangsgröße die Abweichung Δθ₂; Δθ₃ auf. Er ist als Pl-Regler mit einem parametrierbaren Verstärkungsfaktor V_{R} ausgebildet, dessen Ausgangssignal über ein Ersatzeitkonstantenglied G_{ZK} und ein Laufzeitglied G_{LZ} (bzw. wie bei dem Vorsteuerglied V_{LZ} dargestellt als ein Glied) rückgekoppelt wird.

Im Laufzeitbasierten Pl-Regler R2; R3 ist die Lauf- bzw. Totzeit der Regelstrecke sowie deren Zeitkonstante abgebildet und fest vorgehalten, aber vorzugsweise über Parameter oder in sonstiger Weise nach Bedarf änderbar. Hierzu sind entsprechende Parameter T**_{L2};T**ₑ₂;T**_{L3};T**ₑ₃, die z.B. die reale Laufzeit T_{L2} bzw. T'_{L3} und/oder die Zeitkonstante Tₑ₂.bzw. Tₑ₃ repräsentieren sollen, am Laufzeitbasierten Pl-Regler R2 und R3 einstellbar. Die Werte der Parameter T**_{L2};T**ₑ₂;T**_{L3};T**ₑ₃ und die Werten der Parameter T*_{L2};T*ₑ₂;T*_{L3};T*ₑ₃ aus den Vorsteuergliedern V_{LZ,i} bzgl. der Laufzeit und Zeitkonstante sollten bei korrekter Einstellung und Wiedergabe der Regelstrecke im wesentlichen übereinstimmen, da sowohl im Regler R2; R3 sowie im Vorsteuerglied V_{LZ} die entsprechende Regelstrecke hierdurch beschrieben wird. Somit können, sollten in der Regeleinrichtung sowohl Laufzeitbasierte Pl-Regler R2 und R3 als auch Vorsteuerglieder V_{LZ,i} verwendet werden, die selben einmal ermittelten Parametersätze für beides verwendet werden.

Einen Ausschnitt der schematisch in Fig. 1 dargestellten Temperierstrecke in einer vorteilhaften konkreten Ausführung zeigt Fig. 8. Die Zuflussstrecke 12 von der Einspritzstelle 16 bis zu einem Zielort 22, d.h. dem Ort, dessen Umgebung bzw. Oberfläche gekühlt werden soll, ist in Fig. 8 in drei Abschnitten 12.1; 12.2; 12.3 dargestellt.

Der erste Abschnitt 12.1 reicht von der Einspritzstelle 16 bis zur ersten Messstelle M1 mit dem ersten Sensor S1 und weist eine erste Wegstrecke X1 sowie eine erste mittlere Laufzeit T_{L1} auf. Der zweite Abschnitt 12.2 reicht von der ersten Messstelle M1 bis zu einer "bauteilnahen" Messstelle M2 mit dem Sensor S2. Er weist eine zweite Wegstrecke X2 sowie eine zweite mittlere Laufzeit T_{L2} auf. Der dritte Abschnitt 12.3 mit einer dritten Wegstrecke X3 sowie einer dritten mittleren Laufzeit T_{L3} für das Fluid schließt sich an die zweite Messstelle M2 an und reicht bis zum Zielort 22 (hier der Erstkontakt des Fluids im Bereich der ausgedehnten Mantelfläche). Eine Gesamtlaufzeit T des Fluids von der Einspritzstelle 16 bis zum Zielort ergibt sich somit zu T_{L1} + T_{L2} + T_{L3}.

Die erste Messstelle M1 ist "einspeisestellennah", d.h. in geringem Abstand zur Einspeisestelle 16, hier der Einspritzstelle 16, gewählt. Unter einspeisestellennaher Messstelle M1 bzw. stellmittelnahem Sensor S1 wird hier daher ein Ort im Bereich der Zuflussstrecke 12 verstanden, welcher bzgl. der Laufzeit des Fluids T_{L} weniger als auf einem zehntel, insbesondere als einem zwanzigstel, der Strecke von der Einspeisestelle 16 bis zur Erstberührung des Zielortes 22 (hier der Erstkontakt des Fluids im Bereich der ausgedehnten Mantelfläche) liegt, d.h. es gilt T_{L1} < 0,1 T, insbesondere T_{L1} < 0,05 T. Für eine hohe Regeldynamik liegt die Messstelle M1 bezüglich der Laufzeit des Fluids T_{L1} maximal 2 Sekunden, insbesondere maximal 1 Sekunde, von der Einspritzstelle 16 entfernt. Wie bereits zu Fig. 1 genannt, befinden sich Einspritzstelle 16, Sensor S1 sowie die nachfolgende Pumpe 11 in einem Temperierschrank 18, welcher eine bauliche Einheit der beinhalteten Aggregate bildet. Die Messstelle M1 liegt bevorzugt vor der Pumpe 11. Über lösbare Verbindungen 23; 24 in der Zuflussstrecke 12 sowie der Rückflussstrecke 13 ist der Temperierschrank 18 mit dem Bauteil 01 verbindbar.

In der Regel sind Bauteil 01 und Temperierschrank 18 nicht direkt zueinander benachbart in der Maschine angeordnet, so dass eine Leitung 26, z. B. eine Verrohrung 26 oder ein Schlauch 26, vom Temperierschrank 18 zu einem Eintritt 27 in das Bauteil 01, z.B. zu einer Durchführung 27, insbesondere Drehdurchführung 27, eine entsprechend große Länge aufweist. Die Durchführung in die Walze 01 bzw. den Zylinder 01 ist in Fig. 8 lediglich schematisch dargestellt. Weist die Walze 01 bzw. der Zylinder 01 wie üblich stirnseitig einen Zapfen auf, so erfolgt die Durchführung durch den Zapfen. Auch der Weg des Fluids zur Mantelfläche sowie im Bauteil 01 entlang der Mantelfläche ist nur symbolisch dargestellt und kann in bekannter Weise, z. B. in axialen oder spiralenförmigen Kanälen, in ausgedehnten Hohlräumen, in einem Kreisringquerschnitt, oder in anderen geeigneten Weisen unterhalb der Mantelfläche verlaufen. Die zweite Messstelle M2 ist "bauteilnah", d.h. in geringem Abstand zum Bauteil 01 bzw. zum Zielort 22, hier der Mantelfläche, gewählt. Unter bauteilnaher zweiter Messstelle M2 bzw. bauteilnahem zweitem Sensor S2 wird hier daher ein Ort im Bereich der Zuflussstrecke 12 verstanden, welcher bzgl. der Laufzeit des Fluids weiter entfernt als auf halber Strecke von der Einspritzstelle 16 bis zur Erstberührung des Zielortes 22 (hier der Erstkontakt des Fluids im Bereich der ausgedehnten Mantelfläche) liegt. Es gilt T_{L2} > 0,5 T. Um eine hohe Dynamik der Regelung bei gleichzeitig geringem baulichen Aufwand bei rotierenden Bauteilen 01 zu erhalten, ist die zweite Messstelle M2 im Bereich der Leitung 26 ortsfest noch außerhalb des rotierenden Bauteils 01 angeordnet, und liegt jedoch unmittelbar, d.h. bezüglich der Laufzeit des Fluids maximal 3 Sekunden vom Eintritt 27 in das Bauteil 01 entfernt.

Die dritte Messstelle M3, falls vorhanden, ist ebenfalls zumindest "bauteilnah", insbesondere jedoch "zielortnah" angeordnet. D.h. sie befindet sich in unmittelbarer Umgebung zum Zielort 22 des Fluids oder detektiert direkt die zu temperierende Oberfläche (hier Mantelfläche der Walze 01). In vorteilhafter Ausführung detektiert die Messstelle M3 nicht die Fluidtemperatur, wie z.B. im Fall der Messstellen M1 und M2, sondern den zu temperierenden Bereich des Bauteils 01 selbst. Unter unmittelbarer Umgebung zum Zielort 22 wird hier verstanden, dass sich der Sensor S3 zwischen im Bauteil 01 zirkulierendem Fluid und der Mantelfläche befindet oder aber berührungslos die Temperatur θ₃ auf der Mantelfläche detektiert.

In einer anderen Ausführung der Temperiervorrichtung kann auf die Messstelle S3 verzichtet werden. Rückschlüsse auf die Temperatur θ₃ können aus Erfahrungswerten durch die Messwerte der Messstelle M2 , beispielsweise anhand eines hinterlegten Zusammenhanges, eines Offset, eines funktionellen Zusammenhanges, gewonnen werden. Für eine gewünschte Temperatur θ₃ wird dann z.B. unter Berücksichtigung der Maschinen- bzw. Produktionsparameter (u.a. Maschinendrehzahl, Umgebungstemperatur und/oder Fluiddurchsatz, (Rakel-)Reibungskoeffizient, Wärmedurchgangswiderstand) auf eine gewünschte Temperatur θ₂ als Sollwert geregelt.

In einer weiteren Ausführung wird wieder auf die Messstelle 3 verzichtet, Rückschlüsse auf die Temperatur θ₃ werden jedoch aus Erfahrungswerten über die Messwerte der Messstelle M2 und der Messstelle M4, beispielsweise wieder anhand eines hinterlegten Zusammenhanges, eines Offset, eines funktionellen Zusammenhanges und/oder durch Mittelwertbildung der beiden Messwerte, gewonnen. Für eine gewünschte Temperatur θ₃ wird dann z.B. entweder unter Berücksichtigung der Maschinen- bzw. Produktionsparameter (u.a. Maschinendrehzahl, Umgebungstemperatur und/oder Fluiddurchsatz) wieder auf eine gewünschte Temperatur θ₂ als Sollwert geregelt, oder aber auf die durch die beiden Messwerte indirekt ermittelte Temperatur θ₃. In Fig. 8 befinden sich Zu- und Abfluss des Fluids in bzw. aus dem als Walze 01 oder Zylinder 01 ausgeführten Bauteil 01 auf der selben Stirnseite. Dementsprechend ist die Drehdurchführung hierbei mit zwei Anschlüssen, oder wie dargestellt mit zwei koaxial ineinander und koaxial zur Walze 01 angeordneten Durchführungen, ausgeführt. Die Messstelle M4 ist ebenfalls möglichst nah an der Durchführung angeordnet.

In der vorteilhaften Ausführung der Temperiervorrichtung weist diese auf dem Abschnitt 12.1 zwischen Einspeisestelle 16 und erster Messstelle M1 eine Verwirbelungsstrecke 17, insbesondere eine speziell ausgebildete Verwirbelungskammer 17, auf. Wie oben bereits erwähnt, soll die Messstelle M1 einspeisestellennah angeordnet sein, damit möglichst schnelle Reaktionszeiten im betreffenden Regelkreis mit der Messstelle M1 und dem Stellglied 07 realisierbar sind. Andererseits ist jedoch dicht hinter der Einspeisestelle in der Regel noch kein homogenes Gemisch zwischen eingespeistem und rückgelaufenem Fluid (bzw. im geheiztem/gekühltem Fluid) erreicht, so dass Messwertfehler ein Regeln erschweren und u.U. das Erreichen der letztlich gewünschten Temperatur θ₃ am Bauteil 01 erheblich verzögern.

Der Einsatz der Verwirbelungsstrecke 17, insbesondere der speziell ausgeführten Verwirbelungskammer 17 gemäß Fig. 9 und 10, gewährleisten in einfacher Weise ein sicheres Durchmischen des Fluids auf kürzester Distanz, so dass die o.g. Bedingung bzgl. der kurzen Laufzeit T1 erfüllbar ist.

Auf kleinstem Bauraum erfolgt zunächst eine erste Querschnittsänderung, wobei sich eine erste Querschnittsfläche A1 sprunghaft mindestens um einen Faktor f1 = 2 auf eine zweite Querschnittsfläche A2 vergrößert. Im direkten Anschluss erfolgt eine Richtungsänderung von 70° bis 110°, insbesondere abrupt um ca. 90°, worauf sich eine zweite Querschittsänderung und zwar Verkleinerung von der Querschnittsfläche A2 auf die Querschnittsfläche A3 mit dem Faktor f2 (f2<1) anschließt. Der Faktor f2 ist vorteilhaft f2 ≤ 0,5 gewählt und ist komplementär zum Faktor f1 derart gewählt, dass die beiden Querschnittsflächen A1; A3 vor und nach der Verwirbelungskammer 17 im wesentlichen gleich groß sind.

Fig. 9 zeigt eine Ausführung der Verwirbelungskammer 17 mit rohrförmigem Ein- und Auslassbereich 29; 31, wobei nicht dargestellte rohrförmige Leitungen mit Querschnittsfläche A1 hier in zentral angeordnete Öffnungen 32; 33 als Einlass 32 und Auslass 33 münden. Die Stoßlinie 34 der rohrförmigem Ein- und Auslassbereiche 29; 31 bildet keinen Rohrbogen mit stetig verlaufender Krümmung, sondern ist zumindest in einer durch die Flussrichtungen im Einlass- und Auslassbereich gebildete Ebene kantig abgeknickt ausgeführt (siehe Knick 36; 37). Die Öffnungen 32; 33 können in einer Weiterbildung auch nichtzentrisch in den Flächen A2; A3 liegen.

Fig. 10 zeigt ein Ausführungsbeispiel, wobei die Verwirbelungskammer 17 in der Geometrie eines Stoßes zweier kastenförmiger Rohre ausgeführt ist. Hierbei weisen wieder zwei Flächen A2 jeweils die Öffnungen 32; 33 auf. Auch hier ist die Richtungsänderung im Bereich des vorhandenen oder "gedachten" Stoßes 34 von Einlass- und Auslassbereich (scharf)kantig ausgeführt (siehe Knick 36; 37). Die Öffnungen 32; 33 können wieder asymmetrisch in den Flächen A2 angeordnet sein.

Fig. 11 zeigt ein Ausführungsbeispiel, wobei die Verwirbelungskammer 17 in der Geometrie eines Quaders, in spezieller Ausführung wie in Fig. 10 als Quader gleicher Seitenkantenlängen, ausgeführt ist. Hierbei weisen zwei benachbarte Flächen A2 jeweils die Öffnungen 32; 33 auf. Auch hier ist die Richtungsänderung im Bereich des "gedachten Stoßes" (34) von Einlass- und Auslassbereich (scharf)kantig ausgeführt (siehe Knick 36; 37). Auch hier können die Öffnungen 32; 33 wieder asymmetrisch in den Flächen A2 angeordnet sein.

### Bezugszeichenliste

- 01: Bauteil, Walze, Rasterwalze, Zylinder, Formzylinder
- 02: Regelstrecke, Temperierstrecke
- 03: Kreislauf, erster; Sekundärkreislauf
- 04: Kreislauf, zweiter; Primärkreislauf
- 05: Verbindung
- 06: Verbindungsstelle, erste
- 07: Stellglied, Ventil
- 08: Verbindungsstelle, zweite
- 09: Ventil, Differenzdruckventil
- 10: Verbindungsstelle
- 11: Antrieb, Pumpe, Turbine
- 12: Zuflussstrecke
- 12.1: Abschnitt, erster
- 12.2: Abschnitt, zweiter
- 12.3: Abschnitt, dritter
- 13: Rückflussstrecke
- 14: Teilstrecke
- 15: Verbindung
- 16: Einspeisestelle, Einspritzstelle
- 17: Verwirbelungsstrecke, Verwirbelungskammer
- 18: Temperierschrank
- 19: -
- 20: -
- 21: Regeleinrichtung, Regelungsprozess
- 22: Zielort
- 23: Verbindung, lösbar
- 24: Verbindung, lösbar
- 25: -
- 26: Leitung, Verrohrung, Schlauch
- 27: Eintritt, Durchführung, Drehdurchführung
- 28: -
- 29: Einlassbereich
- 30: -
- 31: Auslassbereich
- 32: Öffnung, Einlass
- 33: Öffnung, Auslass
- 34: Stoßlinie
- 35: -
- 36: Knick
- 37: Knick

- A1 bis A3: Flächen, Querschnittsflächen
- K1 bis K3: Knoten
- K1' bis K2': Knoten
- M1 bis M5: Messstellen
- R1 bis R3: Regler
- S1 bis S5: Sensoren
- Tₑᵢ: Zeitkonstante (Index i bezeichnet den Regelkreis)
- T*ₑᵢ: Parameter, Ersatzzeitkonstante (Index i bezeichnet den Regelkreis)
- T**ₑᵢ: Parameter, Ersatzzeitkonstante (Index i bezeichnet den Regelkreis)
- T_{Li}: Laufzeit, Fluid (Index i bezeichnet den Regelkreis)
- T'_{L3}: Laufzeit, Temperaturantwort am Sensor S3
- T*_{Li}: Parameter, Laufzeit (Index i bezeichnet den Regelkreis)
- T**_{Li}: Parameter, Laufzeit (Index i bezeichnet den Regelkreis)
- Tᵥ: Temperatur, Vorlauftemperatur
- V_{AB}: Vorsteuerglied
- V_{NU}: Vorsteuerglied
- V_{DZ}: Vorsteuerglied
- V_{(i)VH}: Vorhaltglied (Index i bezeichnet ggf. den Regelkreis)
- V_{(i)WF}: Vorsteuerglied (Index i bezeichnet ggf. den Regelkreis)
- V_{(i)LZ}: Vorsteuerglied (Index i bezeichnet ggf. den Regelkreis)
- n: Maschinendrehzahl

- dθᵢ: Größe, Ausgangsgröße
- Δθᵢ: Abweichung
- θᵢ: Temperatur, Messwert (Index i bezeichnet den Regelkreis)
- θ̅₃: Temperatur, Messwert, Ersatztemperatur, Ersatzmesswert
- θ_{3,soll}: Sollwert, dritter Regelkreis
- θ_{i,soll,k}: Sollwert, korrigierter (index i bezeichnet den Regelkreis)
- θ'_{i,soll}: Sollwert, theoretisch (Index i bezeichnet den Regelkreis)
- θ'_{i,soll,n}: Sollwert (Index i bezeichnet den Regelkreis)

- Δ: Stellbefehl
- Δp: Differenz im Druckniveau

## Patentansprüche

1. Verfahren zur Temperierung eines als Walze (01) oder Zylinder (01) ausgebildeten Bauteiles (01) einer Druckmaschine mittels einer Regeleinrichtung (21), und wobei die Temperierung mittels eines Fluids erfolgt, dessen Temperatur an einer Einspeisstelle (16) mittels der Regeleinrichtung (21) eingestellt und welches entlang einer der Einspeisstelle (16) nachgeordneten Zuflussstrecke (12) dem Bauteil (01) zugeführt wird, und wobei auf der Regelstrecke (02) durch mindestens eine bauteilnahe Messstelle (M2; M3; M4) ein Messwert (θ₂ θ₃ θ₄ ₅) einer Temperatur ermittelt wird, wobei auf der Regelstrecke (02) ein erster Messwert (θ₁) einer Temperatur an einer ersten Messstelle (M1) einspeisstellennah und beabstandet von der bauteilnahen zweiten Messstelle (M2; M3) ermittelt wird, dass jeweils einer der Messwerte (θ₁; θ₂ θ₃ θ₄ θ₅) zwei kaskadenartig miteinander verbundenen Regelkreisen der Regeleinrichtung (21) zugeführt wird, dass ein innerer der mindestens zwei Regelkreise mit einem Stellbefehl (A) auf ein Stellglied (07) wirkt, und eine Ausgangsgröße (dθ₁) des äußeren der mindestens zwei Regelkreise zur Bildung eines korrigierten Sollwertes (θ_{1,soll,k}) für den inneren Regelkreis herangezogen wird, und dass zur Bildung des korrigierten Sollwertes (θ_{1,soll,k}) für zumindest den äußeren Regelkreis eine Vorsteuerung bzgl. einer zu erwartenden Laufzeit und/oder einer Ersatzzeitkonstanten (V_{LZ}) erfolgt.

2. Verfahren nach Anspruch 1, **dadurch gekennzeichnet, dass** die Messung an der mindestens einen bauteilnahen Messstelle (M2; M3) im Bereich des bauteilnahen Endes der Zuflussstrecke (12) und/oder im Bereich des Bauteils (01) selbst [S7,Abs1] oder an bauteilnahen Messstellen (M2; M4) der Zufluss- und Rückflussstrecke erfolgt.

3. Verfahren nach Anspruch 1, **dadurch gekennzeichnet, dass** an der Einspeisstelle (16) Fuid eines Primärkreislaufs zudosiert wird.

4. Verfahren nach Anspruch 1, **dadurch gekennzeichnet, dass** an der Einspeisstelle (16) über ein Heiz- oder Kühlaggregat Energie zu- oder abgeführt bzw. Wärme oder Kälte "eingespeist" wird.

5. Verfahren nach Anspruch 1, **dadurch gekennzeichnet, dass** der erste Messwert (θ₁) nach der Einspeisstelle (16), jedoch vor einem das Fluid fördernden Antrieb (11) als Fluidtemperatur gemessen wird.

6. Verfahren nach Anspruch 1, **dadurch gekennzeichnet, dass** der zweite Messwert (θ₂) als Fluidtemperatur an einer Zuflussstrecke des Fluids zum Bauteil (01) gemessen wird, deren Messstelle (M2) bezüglich einer Laufzeit des Fluids weiter entfernt als auf halber Strecke von der Einspeisstelle (16) bis zum Zielort (22) für die Kühlung angeordnet ist.

7. Verfahren nach Anspruch 1, **dadurch gekennzeichnet, dass** zur Bildung des korrigierten Sollwertes (θ_{1,soll,k}) für den inneren Regelkreis ein theoretischer Sollwert (θ'_{1,soll}) herangezogen wird, welcher in einem Vorsteuerglied bzgl. des Wärmeflusses V_{WF} gebildet wird und zu erwartende Wärme- bzw. Kälteverluste auf der Regelstrecke (02) berücksichtigt.

8. Verfahren nach Anspruch 1, **dadurch gekennzeichnet, dass** zur Bildung des korrigierten Sollwertes (θ_{1,soll,k}) für die mindestens zwei Regelkreise eine Vorsteuerung bzgl. einer gezielten Amplitudenüberhöhung mittels eines Vorhaltegliedes (V_{VH}) erfolgt.

9. Verfahren nach Anspruch 1, **dadurch gekennzeichnet, dass** zur Bildung des korrigierten Sollwertes (θ_{1,soll,k}) für den inneren Regelkreis eine Vorsteuerung bzgl. der Maschinendrehzahl (V_{DZ}) erfolgt.

10. Verfahren nach Anspruch 1, **dadurch gekennzeichnet, dass** zur Bildung des korrigierten Sollwertes (θ_{1,soll,k}) für zumindest den inneren Regelkreis eine Vorsteuerung bzgl. einer Stellgliedcharakteristik mittels eines Anstiegsbegrenzers (V_{AB}) erfolgt.

11. Verfahren nach Anspruch 1, **dadurch gekennzeichnet, dass** die Temperatur an der ersten, der zweiten und einer dritten Messstelle (M1; M2; M3; M4) ermittelt wird und jeweils einer von drei kaskadenartig miteinander verbundenen Regelkreisen der Regeleinrichtung (21) zugeführt wird.

12. Verfahren nach Anspruch 1 oder 11, **dadurch gekennzeichnet, dass** der zweite Messwert (θ₂) als Temperatur des Fluids vor Eintritt in das Bauteil (01) ermittelt wird.

13. Verfahren nach Anspruch 12, **dadurch gekennzeichnet, dass** die Temperatur in der Zuflussstrecke (12) des Fluids nach einem das Fluid fördernden Antrieb (11) gemessen wird.

14. Verfahren nach Anspruch 1 und 11, **dadurch gekennzeichnet, dass** der dritte Messwert (θ₃) als Bauteiltemperatur ermittelt wird.

15. Verfahren nach Anspruch 1 und 11, **dadurch gekennzeichnet, dass** der dritte Messwert (θ₄) als Temperatur des Fluids unmittelbar nach Austritt aus dem Bauteil (01) ermittelt wird.

16. Verfahren nach Anspruch 1, **dadurch gekennzeichnet, dass** das Fluid zumindest teilweise in einem ersten Kreislauf umläuft und die Temperierung durch Zudosierung von Fluid aus einem zweiten Kreislauf über das als Ventil (07) ausgebildete Stellmittel (07) erfolgt.

17. Verfahren nach Anspruch 1, **dadurch gekennzeichnet, dass** das Fluid in einem Kreislauf umläuft und die Temperierung durch ein Heiz- oder Kühlaggregat über das als Leistungssteuerung (07) ausgebildete Stellmittel (07) erfolgt.

18. Regeleinrichtung zur Temperierung eines als Walze (01) oder Zylinder (01) ausgebildeten Bauteiles (01) einer Druckmaschine mit zwei auf einer Regelstrecke (02) angeordneten, voneinander beabstandeten Messstellen (M1; M2; M3; M4; M5) zur Ermittlung einer Temperatur, **dadurch gekennzeichnet, dass** die Regeleinrichtung (21) mindestens zwei kaskadenartig miteinander verbundene Regelkreise aufweist, welchen jeweils einer der beiden Messwerte (θ₁; θ₂ θ₃ θ ₄ θ₄) zugeführt ist, dass ein Ausgangssignal des inneren der mindestens zwei Regelkreise als Stellbefehl (Δ) auf ein Stellglied (07), und eine Ausgangsgröße (dθ₁) des äußeren der mindestens zwei Regelkreise auf einen Eingang des inneren Regelkreises geführt ist, und dass zumindest für den äußeren Regelkreis ein Vorsteuerglied (V_{LZ}) vorgesehen ist, mittels welchem in der Sollwertbildung eine zu erwartende Laufzeit des Fluids und/oder eine Ersatzzeitkonstante (V_{LZ}) berücksichtigbar ist.

19. Regeleinrichtung nach Anspruch 18, **dadurch gekennzeichnet, dass** für den inneren Regelkreis ein Vorsteuerglied (V_{WF,i}) vorgesehen ist, mittels welchem in der Sollwertbildung ein die zu erwartenden Wärme- bzw. Kälteverluste auf der Regelstrecke (02) berücksichtigender theoretischer Sollwert (θ'_{1,soll}) erzeugbar ist.

20. Regeleinrichtung nach Anspruch 18, **dadurch gekennzeichnet, dass** für die mindestens zwei Regelkreise je ein Vorhalteglied (V_{VH,i}) vorgesehen ist, mittels welchem in der Sollwertbildung eine gezielte Amplitudenüberhöhung erzeugbar ist.

21. Regeleinrichtung nach Anspruch 18, **dadurch gekennzeichnet, dass** für den inneren Regelkreis ein Vorsteuerglied (V_{DZ}) vorgesehen ist, mittels welchem in der Sollwertbildung eine Maschinendrehzahl berücksichtigbar ist.

22. Regeleinrichtung nach Anspruch 18, **dadurch gekennzeichnet, dass** für den inneren Regelkreis ein Vorsteuerglied (V_{AB}) in der Art eines Anstiegsbegrenzers vorgesehen ist, mittels welchem in der Sollwertbildung eine Stellgliedcharakteristik berücksichtigbar ist.

23. Regeleinrichtung nach Anspruch 18, **dadurch gekennzeichnet, dass** die Regeleinrichtung (21) drei kaskadenartig miteinander verbundene Regelkreise aufweist, welchen jeweils ein Messwert (θ₁; θ₂ θ₃ θ₄ θ₅) von drei auf einer Regelstrecke (02) angeordneten, voneinander beabstandeten Messstellen (M1; M2; M3; M4; M5) zugeführt ist.

24. Regeleinrichtung nach Anspruch 18 oder 23, **dadurch gekennzeichnet, dass** die Regelkreise als Pl-Regler ausgeführte Regler (R1; R2; R3) aufweisen.

25. Regeleinrichtung nach Anspruch 18 oder 23, **dadurch gekennzeichnet, dass** zumindest einer der Regelkreise einen als laufzeitbasierten Regler ausgeführten Regler (R1; R2; R3) aufweist.

26. Vorrichtung zur Temperierung eines als Walze (01) oder Zylinder (01) ausgebildeten Bauteiles (01) einer Druckmaschine mittels eines Fluids, umfassend
- eine Regeleinrichtung (21) gemäß einem oder mehreren der Ansprüche 18 bis 25,
- eine Einspeisstelle (16), an welcher eine Temperatur des Fluids veränderbar ist,
- eine der Einspeisstelle (16) nachgeordnete Zuflussstrecke (12), entlang welcher das Fluid dem Bauteil (01) zuführbar ist,
- mindesten zwei Messstellen (M1; M2; M3) zur Messung einer Temperatur auf dem Weg von der Einspeisstelle (16) bis einschließlich dem Bauteil (01),
- wobei eine erste der Messstellen (M1) einspeisstellennah, und eine zweite der Messstellen (M2; M3) bauteilnah angeordnet ist,
- und wobei die Messwerte (θ₁; θ₂ ;θ₃) der beiden Messstellen (M1; M2) der gemeinsamen Regeleinrichtung (21) zugeführt sind.

27. Vorrichtung nach Anspruch 26, **dadurch gekennzeichnet, dass** die erste Messstelle (M1) nach der Einspeisstelle (16), jedoch vor einem das Fluid fördernden Antrieb (11) angeordnet ist.

28. Vorrichtung nach Anspruch 26, **dadurch gekennzeichnet, dass** die zweite Messstelle (M2) zwischen einem das Fluid fördernden Antrieb (11) und einem Zielort (22) für die Kühlung angeordnet ist.

29. Vorrichtung nach Anspruch 28, **dadurch gekennzeichnet, dass** die zweite Messstelle (M2) in der Zuflussstrecke (12) vor Eintritt des Fluids in das Bauteil (01) angeordnet ist.

30. Vorrichtung nach Anspruch 26, **dadurch gekennzeichnet, dass** die erste Messstelle (M1) bezüglich einer Laufzeit des Fluids maximal 2 Sekunden von der Einspeisstelle (16) entfernt angeordnet ist.

31. Vorrichtung nach Anspruch 26, **dadurch gekennzeichnet, dass** die zweite Messstelle (M2) bezüglich einer Laufzeit des Fluids weiter entfernt als auf halber Strecke von der Einspeisstelle (16) bis zum Zielort (22) angeordnet ist.

32. Vorrichtung nach Anspruch 26, **dadurch gekennzeichnet, dass** eine dritte Messstelle (M3) zur Ermittlung der Bauteiltemperatur vorgesehen ist, deren Messwert einer Regeleinrichtung (21) gemäß Anspruch 23 zugeführt wird.

33. Vorrichtung nach Anspruch 26, **dadurch gekennzeichnet, dass** die erste Messstelle (M1) zwischen der Einspeisstelle (16) und einer Pumpe (17) angeordnet ist.

34. Vorrichtung nach Anspruch 26, **dadurch gekennzeichnet, dass** zwischen Einspeisstelle (16) und erster Messstelle (M1) eine Verwirbelungskammer (17) angeordnet ist.

35. Verfahren zur Temperierung nach Anspruch 1, Regeleinrichtung nach Anspruch 18 oder Vorrichtung nach Anspruch 26, **dadurch gekennzeichnet, dass** das Bauteil (01) als Walze (01) oder Zylinder (01) eines feuchtmittelfreien Offsetdruckwerkes ausgeführt ist.

## Claims

1. Method for thermostating a component (01) of a printing press, which component is in the form of a roll (01) or cylinder (01), by means of a control device (21), the thermostating being effected by means of a fluid whose temperature is adjusted at a feed point (16) by means of the control device (21) and which is fed to the component (01) along an inflow zone (12) downstream of the feed point (16), a measured value (θ₂; θ₃; θ₄; θ₅) of a temperature being determined on the control zone (02) by at least one measuring point (M2; M3; M4) close to the component, a first measuring value (θ₁) of a temperature being determined on the control zone (02) at a first measuring point (M1) close to the feed point and a distance away from the second measuring point (M2; M3) close to the component, in each case one of the measured values (θ₁; θ₂; θ₃; θ₄; θ₅) being fed to two cascade-like control loops of the control device (21) which are connected to one another, an inner control loop of the at least two control loops acting by means of a control command (Δ) on an actuator (07), and an output variable (dθ₁) of the outer control loop of the at least two control loops being used for the formation of a corrected setpoint value (θ_{1,setpoint,k}) for the inner control loop, and a pilot control with respect to an expected transit time and/or an equivalent time constant (V_{LZ}) being used for the formation of the corrected setpoint value (θ_{1,setpoint,k}) for at least the outer control loop.

2. Method according to Claim 1, **characterized in that** the measurement is effected at the at least one measuring point (M2; M3) close to the component, in the region of that end of the inflow zone (12) which is close to the component and/or in the region of the component (01) itself [S7,Abs1], or at the measuring points (M2; M4) of the inflow and return-flow zone which are close to the component.

3. Method according to Claim 1, **characterized in that** fluid of a primary circulation is metered in at the feed point (16).

4. Method according to Claim 1, **characterized in that** energy is fed in or removed or heat or cold is "fed in" at the feed point (16) via a heating or cooling unit.

5. Method according to Claim 1, **characterized in that** the first measured value (θ₁) after the feed point (16) but before a fluid-transporting drive (11) is measured as the fluid temperature.

6. Method according to Claim 1, **characterized in that** the second measured value (θ₂) is measured as a fluid temperature at an inflow zone of the fluid to the component (01), the measuring point (M2) of which is arranged, with respect to a transit time of the fluid, further away than at half the distance from the feed point (16) to the destination position (22) for the cooling.

7. Method according to Claim 1, **characterized in that** a theoretical setpoint value (θ'_{1,setpoint}) which is calculated in a pilot control with respect to the heat flow V_{WF} and takes into account expected heat and cold losses along the control zone (02) is used for calculating the corrected setpoint value (E)_{1,setpoint,k}) for the inner control loop.

8. Method according to Claim 1, **characterized in that** a pilot control is effected with respect to a targeted excessive amplitude increase by means of a derivative member (V_{VH}) for calculating the corrected setpoint value (θ_{1,setpoint,k}) for the at least two control loops.

9. Method according to Claim 1, **characterized in that** a pilot control with respect to the machine speed (V_{DZ}) is effected for calculating the corrected setpoint value (θ_{1,setpoint,k}) for the inner control loop.

10. Method according to Claim 1, **characterized in that** a pilot control with respect to an actuator characteristic is effected by means of an increment limiter (V_{AB}) for calculating the corrected setpoint value (θ_{1,setpoint,k}) for at least the inner control loop.

11. Method according to Claim 1, **characterized in that** the temperature at the first, the second and a third measuring point (M1; M2; M3; M4) is determined and is fed in each case to one of three control loops of the control devices (21) which are connected to one another in a cascade-like manner.

12. Method according to Claim 1 or 11, **characterized in that** the second measured value (θ₂) is determined as the temperature of the fluid before entering into the component (01).

13. Method according to Claim 12, **characterized in that** the temperature in the inflow zone (12) of the fluid is measured after a fluid-transporting drive (11).

14. Method according to Claims 1 and 11, **characterized in that** the third measured value (θ₃) is determined as the component temperature.

15. Method according to Claims 1 and 11, **characterized in that** the third measured value (θ₄) is determined as the temperature of the fluid immediately after exit from the component (01).

16. Method according to Claim 1, **characterized in that** the fluid circulates at least partly in a first circulation and the thermostating is effected by metering in fluid from a second circulation via the adjustment means (07) in the form of a valve (07).

17. Method according to Claim 1, **characterized in that** the fluid circulates in a circulation and the thermostating is effected by a heating or cooling unit via the adjusting means (07) in the form of power control (07).

18. Control device for thermostating a component (01) of a printing press, which component is in the form of a roll (01) or cylinder (01), comprising two measuring points (M1; M2; M3; M4; M5) arranged on a control zone (02) and a distance apart for determining a temperature, **characterized in that** the control device (21) has at least two control loops which are connected to one another in a cascade-like manner and to which is fed in each case one of the two measured values (θ₁; θ₂, θ₃, θ₄, θ₅), **in that** an output signal of the inner control loop of the at least two control loops is fed as a control command (Δ) to an actuator (07), and an output variable (dθ₁) of the outer control loop of the at least two control loops is fed to the input of the inner control loop, and **in that** a pilot control (V_{LZ}) by means of which an expected transit time of the fluid and/or an equivalent time constant (V_{LZ}) can be taken into account is provided at least for the outer control loop.

19. Control device according to Claim 18, **characterized in that** a pilot control (V_{WF,1}) by means of which a theoretical setpoint value (θ' _{1,setpoint}) taking into account the expected heat and cold losses on the control zone (02) can be generated in the setpoint value calculation is provided for the inner control loop.

20. Control device according to Claim 18, **characterized in that** in each case a pilot control (V_{VH,1}) by means of which a targeted excessive amplitude increase can be generated in the setpoint value calculation is provided for the at least two control loops.

21. Control device according to Claim 18, **characterized in that** a pilot control (V_{DZ}) by means of which a machine speed can be taken into account in the setpoint value calculation is provided for the inner control loop.

22. Control device according to Claim 18, **characterized in that** a pilot control (V_{AB}) in the manner of an increment limiter, by means of which an actuator characteristic can be taken into account in the setpoint value calculation, is provided for the inner control loop.

23. Control device according to Claim 18, **characterized in that** the control device (21) has three control loops which are connected to one another in a cascade-like manner and to which in each case is fed a measured value (θ₁; θ₂; θ₃; θ₄; θ₅) from measuring points (M1; M2; M3; M4; M5) arranged on a control zone (02) and a distance apart.

24. Control device according to Claim 18 or 23, **characterized in that** the control loops have controllers (R1; R2; R3) in the form of Pl controllers.

25. Control device according to Claim 18 or 23, **characterized in that** at least one of the control loops has a controller (R1; R2; R3) in the form of a transit time-based controller.

26. Device for thermostating a component (01) of a printing press, which component is in the form of a roll (01) or cylinder (01), by means of a fluid, comprising:
- a control device (21) according to one or more of Claims 18 to 25,
- a feed point (16) at which a temperature of the fluid is variable,
- an inflow zone (12) which is arranged downstream of the feed point (16) and along which the fluid can be fed to the component (01),
- at least two measuring points (M1; M2; M3) for measuring a temperature on the way from the feed point (16) up to and including the component (01),
- the first measuring point of the measuring points (M1) being arranged close to the feed point and a second measuring point of the measuring points (M2; M3) being arranged close to the component,
- and the measured values (θ₁; θ₂; θ₃) of the two measuring points (M1; M2) being fed to the common control device (21).

27. Device according to Claim 26, **characterized in that** the first measuring point (M1) is arranged after the feed point (16) but before a fluid-transporting drive (11).

28. Device according to Claim 26, **characterized in that** the second measuring point (M2) is arranged between a fluid-transporting drive (11) and a destination position (22) for the cooling.

29. Device according to Claim 28, **characterized in that** the second measuring point (M2) is arranged in the inflow zone (12) before the entry of the fluid into the component (01).

30. Device according to Claim 26, **characterized in that** the first measuring point (M1) is arranged, with respect to a transit time of the fluid, not more than two seconds away from the feed point (16).

31. Device according to Claim 26, **characterized in that** the second measuring point (M2) is arranged, with respect to a transit time of the fluid, further away than at half the distance from the feed point (16) to the destination position (22).

32. Device according to Claim 26, **characterized in that** a third measuring point (M3), the measured value of which is fed to a control device (21) according to Claim 23, is provided for determining the component temperature.

33. Device according to Claim 26, **characterized in that** the first measuring point (M1) is arranged between the feed point (16) and a pump (17).

34. Device according to Claim 26, **characterized in that** a turbulence chamber (17) is arranged between feed point (16) and the first measuring point (M1).

35. Method for thermostating according to Claim 1, control device according to Claim 18 or device according to Claim 26, **characterized in that** the component (01) is in the form of a roll (01 or cylinder (01) of an offset printing unit which is free of fountain solution.

## Revendications

1. Procédé pour tempérer un composant (01), réalisé sous forme de rouleau (01) ou de cylindre (01), d'une machine à imprimer, au moyen d'un dispositif de régulation (21), et où la régulation de température s'effectue au moyen d'un fluide, dont la température à un point d'injection (16) est réglée au moyen du dispositif de régulation (21) et qui est amené au composant (01) le long d'une veine d'amenée (12) disposée en aval du point d'injection (16), et une valeur de mesure (θ₁; θ₂; θ₃; θ₄; θ₅) d'une température étant déterminée sur la ligne de régulation (02) à l'aide d'au moins un point de mesure (M2 ; M3 ; M4) voisin du composant, sur la ligne de mesure (02) étant déterminée une première valeur de mesure (θ₁) d'une température en un premier point de mesure (M1), de façon proche du point d'injection et à distance du deuxième point de mesure (M2 ; M3) voisin du composant, en ce que chaque fois l'une des valeurs de mesure (θ₁; θ₂; θ₃; θ₄; θ₅) est amenée à deux circuits de régulation, reliés ensemble en cascade, du dispositif de régulation (21), en ce qu'un circuit de régulation intérieur, des au moins deux circuits de régulation, agit, avec un ordre de réglage (Δ) sur un organe de réglage (07), et une grandeur de sortie (dθ1) du circuit de régulation extérieur, des au moins deux circuits de régulation, est sollicité pour former une valeur de consigne (θ_{1,consigne,k}) pour le circuit de régulation intérieur, et en ce que, pour former la valeur de consigne (θ_{1,consigne,k}) corrigée, un pilotage, concernant un temps de parcours escompté et/ou une constante de temps de remplacement (V_{LZ}), est effectué pour au moins le circuit de régulation extérieur.

2. Procédé selon la revendication 1, **caractérisé en ce que** la mesure au au moins un point de mesure (M2 ; M3) proche du composant est effectuée dans la zone de l'extrémité, proche du composant, de la veine d'amenée (12) et/ou dans la zone du composant (01) lui-même [S7, alinéa 1], ou en des points de mesure (M2 ; M4) , proches du composant, de la veine d'amenée et de reflux.

3. Procédé selon la revendication 1, **caractérisé en ce qu'**une addition dosée de fluide d'un circuit primaire est effectuée au point d'injection (16).

4. Procédé selon la revendication 1, **caractérisé en ce que** de l'énergie est amenée ou extraite, ou de la chaleur ou du froid est "injecté(e)" au point d'injection (16), par l'intermédiaire d'un groupe de chauffage ou de refroidissement.

5. Procédé selon la revendication 1, **caractérisé en ce que** la première valeur de mesure (θ₁) est mesurée, en tant que température de fluide, après le point d'injection (16), cependant avant un entraînement (11) transférant le fluide.

6. Procédé selon la revendication 1, **caractérisé en ce que** la deuxième valeur de mesure (θ₂) est mesurée, en tant que température de fluide, en une veine d'amenée du fluide au composant (01), dont le point de mesure (M2) est disposé, par rapport à un temps de parcours du fluide, plus loin qu'à mi-distance de veine allant du point d'injection (16) au site cible (22) pour le refroidissement.

7. Procédé selon la revendication 1, **caractérisé en ce qu'**une valeur de consigne (θ'_{1,consigne}) théorique, formée dans un organe de pilotage concernant le flux de chaleur V_{WF}, est utilisée pour former la valeur de consigne (θ₁,_{consigne},ₖ) corrigée pour le circuit de régulation intérieur, et des pertes de chaleur ou de froid sur la ligne de régulation (02) sont prises en considération.

8. Procédé selon la revendication 1, **caractérisé en ce qu'**un pilotage, concernant une augmentation en amplitude, produite à dessein, est effectué au moyen d'un organe de dérivation (V_{VH}), pour former la valeur de consigne (θ₁,_{consigne,k}) corrigée pour les au moins deux circuits de régulation.

9. Procédé selon la revendication 1, **caractérisé en ce qu'**un pilotage de la vitesse de rotation machine (V_{DZ}) est effectué, pour former la valeur de consigne (θ_{1, consigne,k}) corrigée pour le circuit de régulation intérieur.

10. Procédé selon la revendication 1, **caractérisé en ce qu'**un pilotage concernant une caractéristique d'organe de réglage est effectué au moyen d'un limiteur de montée (V_{AB}), pour former la valeur de consigne (θ₁,_{consigne,k}) corrigée pour au moins le circuit de régulation intérieur.

11. Dispositif selon l'une quelconque des revendications 1, **caractérisé en ce que** la température, au premier, au deuxième et à un troisième point de mesure (M1 ; M2 ; M3 ; M4), est déterminée et chaque fois amenée à l'un de trois circuits de régulation, reliés ensemble en cascade, du dispositif de régulation (21).

12. Procédé selon la revendication 1 ou 11, **caractérisé en ce que** la deuxième valeur de mesure (θ₂) est déterminée en tant que température du fluide, avant l'entrée dans le composant (01).

13. Procédé selon la revendication 12, **caractérisé en ce que** la température dans la veine d'amenée (12) du fluide est mesurée avec un entraînement (11 ) transférant le fluide.

14. Procédé selon les revendications 1 et 11, **caractérisé en ce que** la troisième valeur de mesure (θ₃) est déterminée en tant que température du composant.

15. Procédé selon les revendications 1 et 11, **caractérisé en ce que** la troisième valeur de mesure (θ₄) est déterminée en tant que température du fluide, directement après la sortie du composant (01).

16. Procédé selon la revendication 1, **caractérisé en ce que** le fluide circule au moins partiellement dans un premier circuit et la régulation de température est effectuée par addition dosée de fluide issu d'un deuxième circuit, par l'intermédiaire du moyen de réglage (07) réalisé sous forme de soupape (07).

17. Procédé selon la revendication 1, **caractérisé en ce que** le fluide circule dans un circuit et la régulation de température est effectuée au moyen d'un agrégat de chauffage ou de refroidissement, par l'intermédiaire du moyen de réglage (07) réalisé sous forme de commande de puissance (07).

18. Dispositif pour tempérer un composant (01), réalisé sous forme de rouleau (01) ou de cylindre (01), d'une machine à imprimer, avec deux points de mesure (M1 ; M2 ; M3 ; M4 ; M5) espacés les uns des autres, disposés sur une ligne de régulation (02), pour déterminer une température, **caractérisé en ce que** le dispositif de régulation (21) présente au moins deux circuits de régulation reliés ensemble en cascade, à chacun desquels est amenée l'une des deux valeurs de mesure (θ₁; θ₂; θ₃; θ₄; θ₅), **en ce qu'**un signal de sortie du circuit de régulation intérieur des au moins deux circuits de régulation est guidé, en tant qu'ordre de réglage (Δ) sur un organe de réglage (07), et une grandeur de sortie (dθ1) du circuit de régulation extérieur, des au moins deux circuits de régulation, est guidée sur une entrée du circuit de régulation intérieur, et **en ce que**, au moins pour le circuit de régulation extérieur, est prévu un organe de pilotage (V_{LZ}), au moyen duquel, dans la formation de la valeur de consigne, un temps de parcours escompté du fluide et/ou une constante de temps de remplacement (V_{LZ}), est susceptible d'être pris(e) en compte.

19. Dispositif selon la revendication 18, **caractérisé en ce que**, pour le circuit de régulation intérieur, est prévu un organe de pilotage (V_{WF,l}), au moyen duquel, dans la formation de la valeur de consigne, une valeur de consigne (θ'_{1,consigne}) théorique, prenant en considération les pertes de chaleur ou de froid escomptées sur la ligne de régulation (02), est susceptible d'être générée.

20. Dispositif selon la revendication 18, **caractérisé en ce que**, pour chacun des au moins deux circuits de régulation, est prévu un organe de dérivation (V_{VH,I}), au moyen duquel, dans la formation de la valeur de consigne, une augmentation en amplitude, produite à dessein, est susceptible d'être générée.

21. Dispositif selon la revendication 18, **caractérisé en ce qu'**un organe de pilotage (V_{DZ}), au moyen duquel une vitesse de rotation machine est susceptible d'être prise en considération dans la formation de la valeur de consigne, est prévu dans le circuit de régulation intérieur.

22. Dispositif selon la revendication 18, **caractérisé en ce qu'**un organe de pilotage (V_{DZ}), réalisé à la manière d'un limiteur de montée, au moyen duquel une caractéristique d'organe de réglage est susceptible d'être prise en considération dans la formation de la valeur de consigne, est prévu pour le circuit de régulation intérieur.

23. Dispositif selon la revendication 18, **caractérisé en ce que** le dispositif de régulation (21) présente deux circuits de régulation reliés ensemble en cascade, à chacun duquel est amenée une valeur de mesure (θ₁; θ_{2;} θ₃; θ_{4;} θ₅) de trois points de mesure (M1 ; M2 ; M3 ; M4 ; M5) espacés les uns des autres, disposés sur une ligne de régulation (02).

24. Dispositif selon la revendication 18 ou 23, **caractérisé en ce que** les circuits de régulation présentent des régulateurs (R1 ; R2 ; R3) réalisés sous forme de régulateurs Pl.

25. Dispositif selon la revendication 18 ou 23, **caractérisé en ce qu'**au moins l'un des circuits de régulation présente un régulateur (R1 ; R2 ; R3) réalisé sous forme de régulateur à base de temps de parcours.

26. Dispositif pour tempérer un composant (01), réalisé sous forme de rouleau (01) ou de cylindre (01), d'une machine à imprimer, au moyen d'un fluide, comprenant :
- un dispositif de régulation (21), selon une ou plusieurs des revendications 18 à 25,
- un point d'injection (16), auquel une température du fluide peut être modifiée,
- une veine d'amenée (12), disposée en aval du point d'injection (16), le long de laquelle le fluide est susceptible d'être amené au composant (01),
- au moins deux points de mesure (M1 ; M2 ; M3), pour la mesure d'une température sur le chemin allant du point d'injection (16) au composant (01), y compris,
- un premier des points de mesure (M1) étant disposé au voisinage du point d'injection, et un deuxième des points de mesure (M2 ; M3) étant disposé au voisinage du composant,
- et où les valeurs de mesure (θ₁ ; θ₂ ; θ₃) des deux points de mesure (M1 ; M2) sont amenées au dispositif de régulation (21) commun.

27. Dispositif selon la revendication 26, **caractérisé en ce que** le premier point de mesure (M1) est disposé en aval du point d'injection (16), cependant en amont d'un entraînement (11) transférant le fluide.

28. Dispositif selon la revendication 26, **caractérisé en ce que** le deuxième point de mesure (M2) est disposé entre un entraînement (11) transférant le fluide et un site cible (22) pour le refroidissement.

29. Dispositif selon la revendication 28, **caractérisé en ce que** le deuxième point de mesure (M2) est disposé dans la veine d'amenée (12), avant l'entrée du fluide dans le composant (01).

30. Dispositif selon la revendication 26, **caractérisé en ce que** le premier point de mesure (M1) est disposé à une distance maximale de 2 secondes du point d'injection (16), en se référant à un temps de parcours du fluide.

31. Dispositif selon la revendication 26, **caractérisé en ce que** le deuxième point de mesure (M2) est disposé plus loin qu'à mi-distance de veine allant du point d'injection (16) au site cible (22), en se référant à un temps de parcours du fluide.

32. Dispositif selon la revendication 26, **caractérisé en ce qu'**un troisième point de mesure (M3) est prévu pour la détermination de la température de composant, dont la valeur de mesure est amenée à un dispositif de régulation (21) selon la revendication 23.

33. Dispositif selon la revendication 26, **caractérisé en ce que** le premier point de mesure (M1) est disposé entre le point d'injection (16) et une pompe (17).

34. Dispositif selon la revendication 26, **caractérisé en ce qu'**une chambre de tourbillonnement (17) est disposée entre le point d'injection (16) et le premier point de mesure (M1).

35. Procédé pour tempérer selon la revendication 1, dispositif de régulation selon la revendication 18 ou dispositif selon la revendication 26, **caractérisé en ce que** le composant (01) est réalisé sous forme de rouleau (01) ou de cylindre (01) d'un groupe d'impression offset exempt d'agent mouillant.
